# FASCICULE DE BREVET EUROPEEN

(11) **EP 3 723 544 B1**
(45) Date de publication et mention de la délivrance du brevet: **22.04.2026**
(21) Numéro de dépôt: 18833093.0
(22) Date de dépôt: 10.12.2018
(51) Int. Cl.: A45D 40/16, A45D 40/06

(54) **CARTOUCHE TUBULAIRE DE PRODUIT COSMÉTIQUE CONFIGURÉE POUR ÊTRE ACCOUPLÉE DE MANIÈRE AMOVIBLE À UNE BASE**
ROHRFÖRMIGE PATRONE FÜR EIN KOSMETISCHES PRODUKT MIT LÖSBARER KOPPLUNG AN EINE BASIS
TUBULAR CARTRIDGE FOR A COSMETIC PRODUCT, CONFIGURED TO BE DETACHABLY COUPLED TO A BASE

(30) Priorité: 12.12.2017 FR 1762013
(43) Date de publication de la demande: 21.10.2020
(73) Titulaire: Axilone Plastique, 56400 Auray (FR)
(72) Inventeur: TROCHEL, Reynald, 56340 Plouharnel (FR)
(74) Mandataire: Plasseraud IP
(86) Numéro de dépôt international: PCT/FR2018/053168
(87) Numéro de publication internationale: WO 2019/115923

(56) Documents cités:
- FR-A1- 2 502 471
- FR-A1- 2 942 115
- GB-A- 2 183 220
- JP-U- S60 173 226
- US-B1- 6 293 391

## Description

### Domaine de l'invention

L'invention concerne les conteneurs pour produit cosmétique. Plus spécifiquement, l'invention concerne les dispositifs de dispense de produit cosmétique qui comprennent une base et une cartouche configurées pour être accouplées de manière amovible l'une à l'autre. L'invention concerne notamment les dispositifs de dispense de rouge à lèvres.

### Arrière-plan technologique de l'invention

Un dispositif de dispense de produit cosmétique peut comporter une base et une cartouche accouplée à la base. Cela est notamment souvent le cas des dispositifs de dispense de rouge à lèvres. La cartouche a ainsi pour fonction de renfermer un raisin de rouge à lèvres et d'en permettre l'accès. Pour ce faire, la cartouche comporte un réceptacle du raisin de rouge à lèvres. La base a, entre autres, pour fonction de permettre une préhension du dispositif de dispense de rouge à lèvres.

La cartouche et la base sont disposées l'une à la suite de l'autre le long d'un axe longitudinal du dispositif de dispense de rouge à lèvres. En outre, la cartouche et la base sont accouplées et sont mobiles en rotation, l'une par rapport à l'autre, selon un axe de rotation correspondant à l'axe longitudinal du dispositif de dispense de rouge à lèvres. Ainsi, en imprimant une rotation de la base par rapport à la cartouche, il est possible de déplacer le réceptacle du raisin de rouge à lèvres selon l'axe longitudinal du dispositif de dispense.

Habituellement, la base et la cartouche sont accouplées de manière définitive. Ainsi, lorsque le raisin de rouge à lèvres est consommé, il est nécessaire d'acheter un nouveau dispositif de dispense.

Pour pallier l'inconvénient susmentionné, on a donc produit des dispositifs de dispense dans lesquels la base et la cartouche sont accouplées de manière amovible.

Le document FR2502471 montre un tel exemple de cartouche amovible.

Ainsi, lorsque le raisin de rouge à lèvres est consommé, il est possible de désolidariser la base et la cartouche et de ne renouveler que la cartouche, ce qui est plus écologique. En outre, une utilisatrice peut ne posséder qu'une seule base et plusieurs cartouches correspondant à des raisins de rouge à lèvres de couleurs différentes.

Toutefois, lorsque la cartouche n'est pas accouplée à la base, elle est susceptible d'être polluée par des particules. En effet, lors du transport ou du stockage de la cartouche seule, par exemple dans un sac à mains, des particules qui peuvent être de la poussière ou des miettes de pain sont susceptibles de gagner la cartouche. Ainsi, l'intégrité du produit cosmétique est compromise.

### Objet de l'invention

Un but de l'invention est de fournir une cartouche de produit cosmétique qui peut être accouplée de manière amovible à une base et dont le produit cosmétique stocké est mieux protégé.

### Brève description de l'invention

Pour ce faire, on prévoit selon l'invention une cartouche tubulaire de produit cosmétique telle que définie aux revendications. Un dispositif de dispense de produit cosmétique comprenant ladite cartouche est aussi présenté.

La cartouche comprend une première extrémité longitudinale destinée à permettre l'accès au produit cosmétique et une seconde extrémité longitudinale opposée par rapport à un axe longitudinal, la cartouche comportant en outre :
- un tube extérieur comprenant au moins une rainure hélicoïdale,
- une douille de commande comportant au moins une fente longitudinale de guidage,
- un réceptacle de produit cosmétique coopérant avec la rainure hélicoïdale du tube extérieur et la fente longitudinale de guidage de la douille de commande,
- un élément de fond solidaire en rotation de la douille de commande,
la cartouche étant configurée pour être accouplée de manière amovible à une base de sorte qu'une rotation relative de la base par rapport à la cartouche provoque un déplacement du réceptacle de produit cosmétique par rapport au tube extérieur le long d'un axe longitudinal de la cartouche, l'élément de fond contribuant à fermer l'accès à la cartouche par la seconde extrémité longitudinale de la cartouche, l'élément de fond étant recouvert radialement vers l'extérieur par le tube extérieur, caractérisée en ce que l'élément de fond comprend un anneau en matériau ferromagnétique ou un aimant configuré pour contribuer à fournir une force de rétention entre la cartouche et la base lorsque la cartouche est accouplée sur la base, et en ce que le tube extérieur comporte une pièce d'habillage qui entoure une pièce technique comportant la rainure hélicoïdale.

Avantageusement, cette disposition permet de sécuriser la cartouche lorsqu'elle est ôtée de la base et rangée par exemple dans un sac à main d'un utilisateur ou d'une utilisatrice. Ici le terme 'sécuriser' recouvre deux aspects : d'une part une impossibilité pratique de manoeuvrer la douille de commande via une rotation de l'élément de fond lorsque la cartouche est ôtée de la base et d'autre part la prévention de la pollution potentielle de la cartouche par entrée de petits corps étrangers du côté de sa seconde extrémité longitudinale. L'élément de fond étant recouvert radialement vers l'extérieur par le tube extérieur, il n'est pas possible de le saisir entre deux doigts pour faire tourner la douille de commande ; par ailleurs, compte tenu du petit diamètre de l'élément de fond, il est très difficile voire impossible de le tourner même en insérant le petit doigt. Par conséquent, une fois la cartouche otée de la base, le réceptacle de produit cosmétique reste dans la position courante et le produit cosmétique est parfaitement sécurisé vis-à-vis des risques d'entrée de petits corps étrangers à l'intérieur de la cartouche. On note que du côté de la première extrémité longitudinale, en complément de la fermeture par l'élément de fond, il peut être prévu un petit bouchon ou un capuchon pour empêcher que des petits corps étrangers ne rentrent dans la cartouche et ne viennent polluer le raisin de rouge à lèvres par l'avant.

On note aussi qu'il n'est pas possible de faire tourner la douille de commande en la saisissant.

Ainsi, une seule pièce, à savoir l'élément de fond de la cartouche, peut remplir deux fonctions distinctes. Premièrement l'élément de fond ferme l'accès à la cartouche et permet donc d'éviter, lorsque la cartouche n'est pas accouplée à la base, qu'un utilisateur accède au produit cosmétique ou encore que des particules de poussières gagnent la cartouche lorsque celle-ci est par exemple disposée au fond d'un sac à mains. En second lieu, l'élément de fond permet optionnellement de transmettre à la douille de commande un mouvement de rotation produit depuis la base. Il permet donc de déplacer le réceptacle de produit cosmétique, notamment longitudinalement.

Par ailleurs, on notera que, au sens de l'invention, « l'élément de fond contribue à fermer l'accès à la cartouche par la seconde extrémité longitudinale de la cartouche » signifie que l'élément de fond obstrue un accès selon un axe longitudinal de la cartouche. Ainsi, le tube extérieur peut entourer radialement l'élément de fond et fermer un accès radial à la seconde extrémité longitudinale de la cartouche. En outre, cela signifie que l'élément de fond est suffisant en lui-même pour fermer l'accès, par la seconde extrémité longitudinale, à la cartouche.

Le tube extérieur comporte une pièce d'habillage qui entoure une pièce technique comportant une rainure hélicoïdale.

En outre, dans des modes de réalisation préférés de l'invention, on peut éventuellement avoir recours à l'une et/ou à l'autre des dispositions suivantes :
- l'élément de fond ferme l'accès à la cartouche par la seconde extrémité longitudinale de la cartouche ; en conséquence, une seule pièce, à savoir l'élément de fond, permet de fermer l'accès à la cartouche ;
- l'élément de fond comporte une portion d'appui pour une extrémité longitudinale de la douille de commande ; ainsi, le couplage en rotation entre l'élément de fond et la douille de commande est effectué simplement ;
- un bord radial extérieur de l'élément de fond est en contact direct glissant avec une surface radiale interne du tube extérieur ; en conséquence, l'agencement de l'élément de fond par rapport au tube extérieur est plus simple ;
- le tube extérieur s'étend longitudinalement autour et sur toute une hauteur de l'élément de fond ; ainsi, lorsque la cartouche n'est pas accouplée à la base, le tube extérieur prévient une rotation accidentelle de l'élément de fond et donc un déplacement accidentel du réceptacle de produit cosmétique ;
- le tube extérieur s'étend sensiblement sur toute une hauteur de la cartouche ; en conséquence, le tube extérieur forme un fourreau de protection de la cartouche ; il n'est pas possible de saisir entre deux doigts de l'élément de fond pour le faire tourner ainsi que la douille de commande ;
- l'élément de fond contribue à former, de préférence avec le tube extérieur, la seconde extrémité longitudinale de la cartouche ; ainsi, le tube extérieur protège l'élément de fond ;
- l'élément de fond est disposé à distance et en retrait de la seconde extrémité longitudinale de la cartouche ; en conséquence, lorsque la cartouche n'est pas accouplée à la base, l'élément de fond est protégé et ne risque pas d'entrer accidentellement en rotation entrainant ainsi la douille de commande ;
- le réceptacle de produit cosmétique comporte au moins un tenon de guidage qui passe au travers de la fente longitudinale de guidage de la douille de commande et est disposé dans la rainure hélicoïdale du tube extérieur ; ainsi, un mécanisme simple permet de rendre mobile le réceptacle de produit cosmétique selon l'axe longitudinal de la cartouche ;
- le tenon de guidage est avantageusement un téton ; il est donc facile à obtenir par moulage ;
- l'élément de fond comporte une première face en regard du réceptacle de produit cosmétique et une seconde face longitudinalement opposée, la seconde face comportant un organe d'accouplement configuré pour coopérer avec la base ; en conséquence, l'élément de fond solidarise, en rotation autour de l'axe longitudinal de la cartouche, la base et la douille de commande ;
- l'élément de fond et la douille sont venus de matière ; ainsi, la cartouche comporte moins de pièces distinctes ;
- la cartouche présente une première portion cylindrique et une seconde portion cylindrique disposée à la suite de la première portion cylindrique, la seconde portion cylindrique comportant l'élément de fond et présentant un diamètre supérieur à un diamètre de la première portion cylindrique ; ainsi, la seconde portion cylindrique présente un espace intérieur de dimension plus importante pour loger un mécanisme d'accouplement entre l'élément de fond et la base ou entre l'élément de fond et la douille de commande ou entre la base et la douille de commande ;
- le produit cosmétique est un raisin de rouge à lèvres,
- l'élément de fond comprend une zone annulaire chargée d'éléments ferromagnétiques ; ainsi il est aisé d'obtenir un couplage magnétique, même sans la présence d'un aimant permanent dans la cartouche,
- l'élément de fond présente une face extérieure centrale substantiellement plane (dans un plan médian perpendiculaire à l'axe X, et de préférence peu en retrait) ; de sorte que, lorsque la cartouche est dans un sac à main, le risque de retrouver des objets ou corps étrangers coincés du côté du fond de la cartouche s'en trouve notablement réduit.

On prévoit également selon l'invention un dispositif de dispense de produit cosmétique comprenant une cartouche telle que décrite ci-dessus et une base, la cartouche et la base étant accouplées de manière amovible.

Selon une option, il est prévu dans la base un aimant permanent. La base étant une partie valorisante de l'étui, elle est conservée en cas de changement de cartouche et par conséquent on ne jette pas un aimant permanent avec la cartouche, au contraire l'aimant permanent est conservé dans la base.

Selon une option, dans une configuration où la cartouche est assemblée sur la base, un intervalle représentant un entrefer (e) qui sépare l'aimant permanent de l'anneau chargé d'éléments ferromagnétiques est inférieur à 0,5 mm et de préférence inférieure à 0,2 mm.

En outre, le dispositif de dispense de produit cosmétique comporte de préférence un raisin de rouge à lèvres disposé dans le réceptacle de produit cosmétique de la cartouche.

### Brève description des dessins

On va maintenant décrire, à titre d'exemple non limitatif, des modes de réalisation de l'invention à l'aide des figures suivantes :
- la figure 1 illustre un dispositif de dispense, en coupe selon un plan comprenant un axe longitudinal, selon un premier mode de réalisation de l'invention qui comprend une cartouche, une base et un capuchon et représente également la base vu de dessus,
- la figure 2 illustre, selon un même plan de coupe, ce dispositif dans lequel un réceptacle de produit cosmétique est en position haute,
- la figure 3 représente la base et la cartouche non accouplées toujours selon le plan de coupe décrit ci-dessus,
- les figures 4 à 6 sont des vues respectivement analogues aux figures 1 à 3 d'un dispositif de dispense selon un second mode de réalisation,
- la figure 7 représente en perspective une pièce d'habillage d'un tube extérieur des cartouches selon un troisième mode de réalisation,
- la figure 8 représente en coupe une pièce technique pour le tube extérieur,
- la figure 9 représente en perspective une douille de commande pour la cartouche selon le troisième mode de réalisation de l'invention, et
- la figure 10 illustre en perspective un réceptacle de produit cosmétique, un élément de fond et la base, sans une coque protectrice, pour le dispositif de dispense du troisième mode de réalisation,
- la figure 11 illustre plus particulièrement l'interface à rétention magnétique entre la base et la cartouche, selon une variante du troisième mode de réalisation.

### Description détaillée de deux modes de réalisation de l'invention

Par souci de clarté, seuls les éléments utiles à la compréhension des modes de réalisation décrits ont été représentés et seront détaillés.

Il est à noter que, sur les figures, les éléments structurels et/ou fonctionnels communs aux différents modes de réalisation présentent les mêmes références. Ainsi, sauf mention contraire, de tels éléments disposent de propriétés structurelles, dimensionnelles et matérielles identiques. Les échelles de représentation peuvent varier d'une figure à l'autre.

Un dispositif de dispense **10** de produit cosmétique selon l'invention comporte une base 8, une cartouche 13 et optionnellement un capuchon 15 représenté en transparence aux figures 1 et 4. Le dispositif de dispense 10 est représenté, à l'aide de schémas de principe, selon un premier mode de réalisation de l'invention aux figures 1 à 3 et selon un second mode de réalisation de l'invention aux figures 4 à 6. Les figures 7 à 10 concernent un troisième mode de réalisation. La figure 11 concerne une variante du troisième mode de réalisation.

La base **8** et le capuchon **15** forment ensemble un écrin prévu pour la mise en valeur du dispositif de dispense de produits cosmétiques. La base et le capuchon peuvent notamment comporter un décor de haut rendu esthétique, voire un décor de personnalisation de luxe.

La cartouche **13** comporte un tube extérieur **1,** une douille de commande **2,** un réceptacle **3** du raisin de rouge à lèvres PC et un élément de fond **4** comme il sera décrit plus en détail ci-dessous.

Dans les modes de réalisation décrits, le dispositif de dispense **10** est un étui de rouge à lèvres. Il renferme ainsi un raisin de rouge à lèvres **PC.** Le raisin de rouge à lèvres PC se présente sous la forme d'une matière solide ou semi-solide, notamment pâteuse, et s'applique par frottements sur les lèvres d'un utilisateur.

En outre, le dispositif de dispense 10 a une forme générale cylindrique et présente un axe longitudinal X. Il s'étend entre une première extrémité longitudinale **P** et une seconde extrémité longitudinale **S.** La seconde extrémité longitudinale S du dispositif de dispense 10 est celle qui est la plus éloignée des lèvres de l'utilisateur lorsqu'il applique le raisin PC sur ses lèvres. Dans la suite de la description, il sera également fait référence à des première P et seconde S extrémités longitudinales, définies comme ci-dessus, lorsque des organes du dispositif de dispense 10 seront décrits. En outre, on utilisera les adjectifs « interne » et « externe » respectivement par rapport à l'intérieur et à l'extérieur du dispositif de dispense 10. En outre, on définit un plan médian comme étant un plan perpendiculaire à l'axe longitudinal X.

Le dispositif de dispense 10 est apte à occuper une position fermée, illustrée aux figures 1 et 4 dans laquelle le capuchon 15 ferme l'accès depuis une première extrémité longitudinale P à l'intérieur de la cartouche 13. Le dispositif de dispense 10 aussi apte à occuper une position ouverte, illustrée aux figures 2, 3 et 5, 6 dans laquelle l'intérieur de la cartouche 13 est accessible depuis la première extrémité longitudinale P.

On notera que la base 8 et le capuchon 15 sont configurés pour coopérer, par exemple par des moyens magnétiques ou mécaniques de sorte que lorsque le dispositif de dispense 10 occupe la position fermée, la cartouche 13 est masquée, depuis l'extérieur du dispositif de dispense 10, par la base 8 et le capuchon 15.

Par ailleurs, la base 8 et la cartouche 13 peuvent être accouplées de manière amovible comme il sera décrit plus en détail ci-après. La base 8 et la cartouche 13 sont accouplées sur les figures 1, 2 et 4, 5. Elles sont représentées désaccouplées aux figures 3 et 6.

En effet, l'utilisateur peut par exemple souhaiter acheter une cartouche 13 de rechange lorsque le raisin de rouge à lèvres PC est consommé. L'utilisateur peut aussi souhaiter conserver, par exemple dans un sac à mains, plusieurs cartouches 13 renfermant chacune un raisin de rouge à lèvres PC d'une couleur distincte. L'utilisateur peut aussi souhaiter utiliser une base 8 et un capuchon 15 spécifiques dans une certaine situation, par exemple dans un milieu professionnel, pour renfermer la cartouche 13 et utiliser un autre ensemble base 8/capuchon 15 pour renfermer la cartouche 13 dans une autre situation, par exemple dans un milieu festif. Ainsi, la cartouche 13 peut être souvent désaccouplée de la base 8, et ce, pour une durée parfois importante. Il y a donc un risque que des poussières gagnent l'intérieur de la cartouche 13 et polluent le raisin de rouge à lèvres PC.

La base **8** a une forme générale cylindrique et comporte une coque protectrice **5** qui forme une paroi extérieure de la base 8. La coque protectrice 5 comporte une paroi cylindrique 5A qui s'étend le long de l'axe longitudinal X. De plus, la coque protectrice 5 comprend une paroi plane 5B qui s'étend dans un plan perpendiculaire à l'axe longitudinal X. La paroi plane 5B forme un fond de la coque protectrice 5. La paroi plane 5B forme ainsi une seconde extrémité longitudinale S simultanément de la coque protectrice 5 et de la base 8.

En outre, la base **8** comprend un élément d'accouplement **6** reposant sur une face de la paroi plane **5B** en regard de l'élément de fond **4** lorsque la base **8** et la cartouche **13** sont accouplées de manière amovible. L'élément d'accouplement **6** a pour fonction de permettre d'accoupler de manière amovible la base **8** à la cartouche **13** comme il sera décrit en détail plus loin.

La base **8** peut notamment être réalisée en plastique injecté. La coque protectrice **5** et l'élément d'accouplement **6** peuvent être venus de matière ou alors formés séparément et assemblés par collage par exemple. La coque protectrice **5** et l'élément d'accouplement **6** sont solidaires en rotation. En outre, la base **8** peut présenter une section circulaire, carrée ou encore hexagonale.

Selon le premier mode de réalisation, l'élément d'accouplement **6** comprend un disque plan, s'étendant en outre dans le plan médian, qui porte circonférentiellement un élément à aimantation permanente qui se présente ici sous la forme **d'un aimant MB.** L'aimant MB a une forme générale d'anneau et s'étend circonférentiellement autour de l'axe longitudinal **X** sur un rebord périphérique radial de l'organe d'accouplement **6.** Le disque plan présente ainsi un évidemment circonférentiel pour porter l'aimant **MB** de sorte qu'une surface supérieure du disque plan et l'aimant **MB** sont disposés sensiblement à une même hauteur selon l'axe longitudinal **X.** Dans ce mode de réalisation, l'aimant **MB** comprend essentiellement du fer, notamment sous forme de ferrite, par exemple de ferrite de strontium ou de ferrite de baryum. Selon des variantes, l'aimant **MB** comprend un alliage de néodyme, de fer et de bore ou un alliage d'aluminium, de nickel et de cobalt ou un matériau polymère qui renferme une poudre comprenant l'un des matériaux ou alliage décrits ci-dessus.

Sur la figure 11, l'aimant **MB** est un aimant annulaire repéré **9** maintenu par clipsage au moyen de deux pièces plastiques 6,72.

Selon un exemple type, le diamètre extérieur **D92** de l'aimant annulaire MB est de 16 mm. Selon un exemple type, le diamètre intérieur **D91** de l'aimant annulaire MB est de 12 mm.

L'épaisseur axiale de l'aimant annulaire **9** est comprise entre 1 mm et 2 mm.

Selon le second mode de réalisation, l'élément d'accouplement 6 comprend un organe 67 en forme de clé notamment visible sur la figure 10.

On notera que sur cette figure, la base 8 est présentée selon une légère variante. L'élément d'accouplement 6 présente une jupe cylindrique, qui s'étend longitudinalement vers la seconde extrémité longitudinale S depuis l'aimant MB. La jupe cylindrique porte des rainures d'accouplement 72 en rotation afin de solidariser en rotation si nécessaire, la coque protectrice 5 et l'organe d'accouplement 6.

Selon les bases 8 des figures 1 à 6, la coque protectrice 5 et l'élément d'accouplement 6 sont solidaires car ces deux éléments sont monobloc. Ils peuvent aussi être collés.

Comme indiqué ci-dessus, la cartouche **13** comporte le tube extérieur 1, la douille de commande 2, le réceptacle 3 du raisin de rouge à lèvres PC et l'élément de fond 4.

Le tube extérieur 1, également illustré aux figures 7 et 8, a pour fonction de former une paroi cylindrique externe pour la cartouche 13. Le tube extérieur 1 présente ainsi une forme générale cylindrique d'axe X. Il comporte une première extrémité longitudinale P destinée à permettre l'accès au raisin de rouge à lèvres PC et une seconde extrémité longitudinale S opposée. La première extrémité longitudinale P du tube extérieur 1 forme aussi une première extrémité longitudinale P pour la cartouche 13. De plus, le tube extérieur 1 s'étend sensiblement sur toute une hauteur de la cartouche 13. Il forme ainsi un fourreau de protection pour la cartouche 13.

Comme illustré aux figures 7 et 8, le tube extérieur 1 comprend une pièce d'habillage **11** qui entoure une pièce technique **12.** La pièce d'habillage 11 confère au tube extérieur 1 un renfort structurel adéquat. La pièce technique 12 comporte, sur une face cylindrique interne, deux rainures hélicoïdales 12A qui s'étendent selon l'axe longitudinal X de la cartouche 13. Ces deux rainures hélicoïdales 12A sont disposées en regards l'une de l'autre.

En outre, le tube extérieur 1 présente une première portion cylindrique 1A et une seconde portion cylindrique 1B disposée à la suite de la première portion cylindrique 1A. La première portion cylindrique 1A est plus proche de la première extrémité longitudinale P de la cartouche **13** par rapport à la seconde portion cylindrique 1B. La seconde portion cylindrique 1B présente un diamètre supérieur à un diamètre de la première portion cylindrique 1A, par exemple respectivement 17 mm et 16 mm pour les diamètres extérieurs.

Ainsi, la cartouche 13 présente aussi une première portion cylindrique et une seconde portion cylindrique disposée à la suite de la première portion cylindrique. La seconde portion cylindrique présente un diamètre supérieur à un diamètre de la première portion cylindrique.

De même, la pièce d'habillage 11 présente une première portion cylindrique 11A et une seconde portion cylindrique 11B disposée à la suite de la première portion cylindrique 11A. La première portion cylindrique 11A est plus proche de la première extrémité longitudinale P du tube extérieur 1 par rapport à la seconde portion cylindrique 11B. La seconde portion cylindrique 11B présente un diamètre supérieur à un diamètre de la première portion cylindrique 11A.

On remarque que la bordure basse 11C du tube extérieur forme une protection intégrale radiale pour l'élément de fond (fonction jupe) ainsi que pour la douille de commande (2,22). Autrement dit, la bordure basse 11C descend jusqu'en bas et forme la côte hors-tout en longueur de la cartouche.

Concernant l'assemblage, on insère la pièce technique 12 dans la pièce d'habillage 11 par le bas, jusqu'à arriver en butée contre l'épaulement intérieur (cf Fig 7).

La pièce d'habillage **11** et la pièce technique **12** peuvent être formées en métal ou en plastique injecté. Elles peuvent être fixées l'une à l'autre par collage. La pièce d'habillage **11** et la pièce technique **12** peuvent aussi être venues de matière.

De plus, le tube extérieur **1** comprend, en sa première extrémité longitudinale **P,** un bord circonférentiel d'accouplement **1C** dont la fonction sera décrite plus loin.

La douille de commande **2** a aussi une forme générale cylindrique. Elle est disposée contre les parois cylindriques internes du tube extérieur 1. Comme illustré sur la figure 11, la douille de commande 2 comprend un corps principal 2A de forme générale cylindrique régulière. Sur ce corps principal 2A, la douille de commande 2 comporte deux fentes longitudinales 2B de guidage traversantes et diamétralement opposée. Chaque fente longitudinale de guidage 2B s'étend, parallèlement à l'axe longitudinal X. A ses première P et seconde S extrémités longitudinales, chaque fente longitudinale de guidage 2B s'étend, sur une faible distance rapportée à sa dimension longitudinale, perpendiculairement à l'axe (X), de façon à définir deux positions de fin de course 2C, 2D pour le réceptacle 3 comme il sera décrit plus loin. La position de fin de course 2C est relativement plus proche de la première extrémité longitudinale P de la cartouche 13 que la position de fin de course 2D.

De plus, sur le pourtour radial de sa première extrémité longitudinale P, le corps principal 2A comprend une collerette 2E. La fonction de la collerette 2E sera décrite plus loin.

En outre, la douille de commande 2 comporte un organe d'accouplement **22,** disposé à la suite du corps principal 2A, formant une seconde extrémité longitudinale S de la douille de commande 2.

On notera que l'organe d'accouplement 22 peut permettre d'accoupler la douille de commande 2 a une base pour un dispositif de dispense dans lequel la base et la cartouche sont accouplées de manière non amovible. Pour ce faire, l'organe d'accouplement 22 comprend une paroi cylindrique comportant une pluralité de rainures d'accouplement 23.

En outre, l'organe d'accouplement 22 comporte, sur une paroi en regard de la base lorsque la base et la cartouche sont accouplées, un orifice 24 dû au fait que la douille de commande 2 est de préférence formée par injection d'une matière plastique.

Dans le cas de la présente invention, le tube extérieur 1 et notamment la seconde portion cylindrique 11B de la pièce d'habillage 11 entoure cet organe d'accouplement 22. Ainsi, de manière avantageuse, le dispositif de dispense 10 selon l'invention peut être mis en œuvre avec une douille de commande 2 également adaptée pour un dispositif de dispense 10 dans lequel la base et la cartouche sont accouplées de manière non amovible. En outre, l'organe d'accouplement a aussi pour fonction d'accoupler la douille de commande 2 à l'élément de fond 4.

Le réceptacle 3 pour le raisin de rouge à lèvres PC se présente ici sous la forme d'une cupule de réception. En outre, il comprend un corps principal 3A de forme générale cylindrique régulier, c'est-à-dire de diamètre constant le long de l'axe longitudinal X. Comme illustré sur la figure 10, le réceptacle 3 comprend, sur une face externe du corps principal 3A, deux tenons de guidage **36** qui sont diamétralement opposés et qui s'étendent radialement vers l'extérieur du réceptacle 3. La fonction des deux tenons de guidage **36** sera décrite plus loin. Le réceptacle 3 comprend aussi de préférence du plastique injecté.

L'élément de fond 4 occupe la seconde extrémité longitudinale S de la cartouche 13. En outre, l'élément de fond 4 comporte des premiers moyens d'accouplement à la base 8. L'élément de fond 4 comporte aussi des seconds moyens d'accouplement à la douille de commande 2 de sorte que l'élément de fond 4 et la douille de commande 2 sont solidaires en rotation.

Selon des modes de réalisation représentés, les premiers moyens d'accouplement à la base 8 comportent un rebord périphérique radial **4M** de l'élément de fond **4.**

Dans les exemples illustrés aux figures 7 à 11, le rebord périphérique radial **4M** forme un moyen d'accouplement/rétention magnétique et est à cet effet chargé de ferrites c'est-à-dire plus généralement un matériau ferromagnétique apte à s'aimanter de manière induite sous l'effet d'un champ magnétique incident.

Plus précisément, le matériau ferromagnétique est un matériau ayant une propriété magnétique passive, c'est-à-dire un matériau qui n'induit pas champ magnétique permanent dans des conditions normales mais qui est attiré par un aimant.

Par exemple, on peut insérer au moulage des particules d'un tel matériau ferromagnétique dans la matière plastique substrat à mouler.

Par exemple, matière plastique substrat à mouler est un matériau thermoplastique, tel que le polypropylène (PP), le polyéthylène téréphtalate (PET), le polychlorure de vinyle

(PVC) ou tout autre polymère approprié pour le moulage et / ou l'injection. Les particules magnétiques passives peuvent être par exemple des particules de fer, des particules de ferrite ou des particules d'oxyde ferrique passivées.

Selon une solution alternative illustrée aux figures 1 à 6, l'élément de fond 4 comprend un élément à aimantation permanente qui se présente ici sous la forme d'un aimant MC. L'aimant MC a une forme générale d'anneau et s'étend circonférentiellement autour de l'axe longitudinal X sur un rebord périphérique radial de l'élément de fond 4.

Dans un mode de réalisation, l'aimant **MC** comprend essentiellement du fer, notamment sous forme de ferrite, par exemple de ferrite de strontium ou de ferrite de baryum. Selon des variantes, l'aimant MC comprend un alliage de néodyme, de fer et de bore ou un alliage d'aluminium, de nickel et de cobalt ou un matériau polymère qui renferme une poudre comprenant l'un des matériaux ou alliage décrits ci-dessus. Selon des variantes, l'aimant MC peut être une pièce en matériau ferromagnétique qui réagit par aimantation à un champ magnétique incident.

L'aimant ou l'anneau en matériau ferromagnétique **MC** est disposé sur une face de l'élément de fond **4** en regard de la paroi plane **5B** de la base 8 lorsque la base 8 et la cartouche **13** sont accouplées.

À cet endroit, l'entrefer en position accouplée sera inférieur à 0,5 mm et de préférence inférieur à 0,2 mm. Sachant que la force d'attraction entre deux éléments sous l'action d'un champ magnétique décroît avec le cube de la distance d'entrefer, on cherchera à obtenir un espace aussi petit que possible et en pratique on avoir cherchera à l'anneau matériau ferromagnétique NC directement au contact de l'aimant 9, comme ceci est illustré en traits mixtes à la figure 11.

Selon le second mode de réalisation de l'invention, les premiers moyens d'accouplement à la base 8 comprennent un organe 4B d'accouplement présentant une partie 47 en forme de serrure comme illustré sur la figure 10.

Selon des modes de réalisation de l'invention, les seconds moyens d'accouplement à la douille de commande 2 comprennent une portion d'appui 4A qui s'étend dans le plan médian et qui supporte l'organe d'accouplement 22 qui forme ainsi une seconde extrémité longitudinale S de la douille de commande 2. Cette portion d'appui 4A est circonférentielle.

Selon le premier mode de réalisation, les seconds moyens d'accouplement à la douille de commande 2 comprennent au moins une languette 4C coopérant avec au moins un organe complémentaire, par exemple une languette, de l'organe d'accouplement 22 de la douille de commande 2.

Selon le second mode de réalisation, les seconds moyens d'accouplement à la douille de commande 2 comprennent un organe 4D, dont la forme est proche de celle de la languette 4C, et qui coopère aussi avec au moins un organe de forme complémentaire de l'organe d'accouplement 22 de la douille de commande 2.

Ces seconds moyens d'accouplement sont portés par une face en regard axialement du réceptacle 3.

En outre, l'élément de fond 4 ferme l'accès à l'intérieur de la cartouche 13 par la seconde extrémité longitudinale S de la cartouche 13. Ainsi, il forme un fond de la cartouche 13. Selon une variante, l'élément de fond 4 contribue à fermer l'accès à l'intérieur de la cartouche 13, par exemple en coopérant avec un bord tombé du tube extérieur 1 qui s'étend dans le plan médian.

Ainsi, même lorsque la cartouche 13 est désaccouplée de la base 8, le raisin de rouge à lèvres PC est protégé de particules qui pourraient gagner l'intérieur de la cartouche 13 par la seconde extrémité longitudinale S de la cartouche 13.

On remarque que la portion centrale **4A** de l'élément de fond illustré à la figure 11 se présente essentiellement comme un disque plat **41** de faible épaisseur. De plus, on trouve, s'étendant à partir du disque plat vers le haut, des pattes de clipsage **48** pour la fixation à la douille de commande 2 (notamment à l'organe d'accouplement 22).

Dans les divers modes de réalisation, le tube extérieur 1 entoure radialement et s'étend longitudinalement sur toute une hauteur de l'élément de fond 4. En l'espèce, la seconde portion cylindrique de la cartouche 13 comporte l'élément de fond 4. De plus, un bord radial de l'élément de fond 4 est en contact direct avec une face interne radialement du tube extérieur 1. Ainsi, comme on le voit notamment sur les figures 1 à 6, l'élément de fond 4 forme, avec le tube extérieur 1, la seconde extrémité longitudinale S de la cartouche 13.

On notera que selon une variante avantageuse, l'élément de fond 4 est disposé à distance et en retrait de la seconde extrémité longitudinale S de la cartouche 13.

On va maintenant décrire plus précisément un accouplement amovible entre la base 8 et la cartouche 13.

Selon les premier et second modes de réalisation, l'aimant MB de la base 8 et l'aimant MC de l'élément de fond 4 sont disposés en regard l'un de l'autre lorsque la base 8 et la cartouche 13 sont accouplées de manière amovible. En outre, leurs faces en regards présentent des polarités opposées. Ainsi, ils coopèrent et génèrent une force d'accouplement amovible de la base 8 et de la cartouche 13. Selon le premier mode de réalisation, cette force d'accouplement amovible suffit pour solidariser en rotation autour de l'axe longitudinal X la base 8 et l'élément de fond 4.

Selon le second mode de réalisation, l'organe 67 de l'élément d'accouplement 6 de la base 8, en forme de clé, coopère avec l'organe 4B d'accouplement présentant la partie 47 en forme de serrure de l'élément de fond 4. Cette coopération contribue en outre à solidariser en rotation autour de l'axe longitudinal X la base 8 et l'élément de fond 4.

On notera que les formes de clé et de serrure, respectivement de l'élément d'accouplement 6 de la base 8 et de l'organe d'accouplement 4B de l'élément de fond 4 peuvent être de tout type. Par exemple, ces formes peuvent représenter un « A » comme illustré sur la figure 12, un « X », un « C » ou encore un « O ».

Selon une variante troisième mode de réalisation, en référence notamment à la figure 11, l'interface magnétique et mécanique entre la base et la cartouche est représentée plus en détail d'une part dans une configuration désaccouplée (traits pleins) et d'autre part dans une configuration accouplée (traits pointillés). L'élément d'accouplement **6** est associé à un élément d'embase 7 pour fixer par clipsage un aimant permanent **9.** L'élément d'embase **7** comprend une gorge annulaire 70 ouverte vers le haut, et prévue pour recevoir des pattes de clipsage **60** faisant saillie de l'élément d'accouplement 6 vers le bas. L'élément d'embase **7** peut être collé ou fixé dans la coque protectrice **5.** La jante extérieure 78 de l'élément d'embase comprend des cannelures 72 engagées dans la coque protectrice 5 pour obtenir une solidarisation au moins en rotation.

Les pattes de clipsage **60** comprennent un bourrelet **63** et une rainure annulaire **64.** Le bourrelet **63** est reçu dans une rainure annulaire complémentaire **73** de l'élément d'embase **7.** La rainure annulaire **64** reçoit un bourrelet complémentaire **74** de l'élément d'embase 7. Ceci forme un clipsage solide et durable. Avantageusement, on forme ainsi un assemblage fiable et durable, sans utilisation de colle.

En outre, il est prévu une bordure annulaire supérieure 62 qui forme un épaulement pour maintenir l'élément 9 en position contre la jante extérieure 78 de l'élément d'embase 7. La bordure annulaire supérieure 62 peut être continue ou discontinue selon la direction circonférentielle.

Le diamètre extérieur **D72** de l'élément d'embase est de préférence compris dans une gamme de valeurs [15mm - 17mm]. On remarque que le diamètre **D72** est de préférence avantageusement identique au diamètre **D22** de l'organe d'accouplement de la douille de commande, ce qui permet d'optimiser les moyens d'assemblage.

Le diamètre intérieur **D70** de l'élément d'embase est de préférence compris dans une gamme de valeurs [8mm - 12mm].

Si on considère l'entrefer noté **e** qui sépare la surface supérieure 9B de l'aimant permanent et la surface inférieure de l'anneau à ferrite 4B de l'élément de fond, dans la configuration accouplée, celui-ci est de préférence inférieure à 0,5 mm, voire voisin de zéro.

Sur l'exemple de la figure 11, l'entrainement en rotation de l'élément de fond **4** par l'élément d'accouplement **6** est obtenu dans la zone périphérique, grâce à des stries **66** qui sont reçues dans la position accouplée dans des stries complémentaires **42** de l'élément de fond **4.** Une autre solution consiste à prévoir une zone de friction suffisante dans la zone de contactage des moyens magnétiques (aimant MB versus anneau à ferrites 4B).

On va maintenant décrire un fonctionnement du dispositif de dispense 10, notamment pour accéder au raisin de rouge à lèvres PC. Ainsi, on va notamment décrire ci-après les mobilités des organes de la cartouche 13 les uns par rapport aux autres.

La collerette 2E de la douille de commande 2 a pour fonction de coopérer avec le bord circonférentiel d'accouplement 1C du tube extérieur 1 comme illustré sur les figures 1 à 6 afin notamment de bloquer en translation le long de l'axe longitudinal X la douille de commande 2 par rapport au tube extérieur 1. En outre, la douille de commande 2 est mobile en rotation autour de l'axe longitudinal X par rapport au tube extérieur 1.

L'élément de fond 4 est solidaire en rotation autour de l'axe longitudinal X par rapport à la douille de commande 2. Ainsi, lorsque la base 8 et la cartouche 13 sont accouplées de manière amovible, la base 8 et la douille de commande 2 sont solidaires en rotation autour de l'axe longitudinal X.

En outre, le réceptacle 3 coopère avec la rainure hélicoïdale 12A du tube extérieur 1 et la fente longitudinale de guidage 2B de la douille de commande 2. Pour ce faire, chacun des deux tenons de guidage 36 du réceptacle 3 coopère avec une des deux fentes longitudinales de guidage 2B de la douille de commande 2 et passe à travers ladite fente. Ainsi, le réceptacle 3 est mobile en translation longitudinale, par rapport à la douille de commande 2, entre les deux positions 2C et 2D de fin de course pour le tenon de guidage 36. De plus, chaque tenon de guidage 36 coopère avec l'une des deux rainures hélicoïdales 12A du tube extérieur 1 en étant disposé dans ladite rainure. Ainsi, le réceptacle 3 est mobile en rotation autour de l'axe longitudinal X et en translation longitudinale par rapport au tube extérieur 1.

Ainsi, lorsque la douille de commande 2 entre en rotation par rapport au tube extérieur 1 par rapport à l'axe longitudinal X, chaque tenon de guidage 36 du réceptacle 3 se déplace le long d'une rainure hélicoïdale 12A et d'une rainure longitudinale 2B. Ainsi, le réceptacle 3 entre en rotation autour de l'axe longitudinal X et en translation longitudinale par rapport au tube extérieur 1.

Ainsi, lorsque l'utilisateur souhaite déplacer longitudinalement le réceptacle 3 par rapport au tube extérieur 1, par exemple pour faire émerger le raisin de rouge à lèvres PC au-delà de la première extrémité longitudinale P du tube extérieur 1, il bloque en translation longitudinale et en rotation autour de l'axe longitudinal X le tube extérieur 1. Ensuite, il imprime à la coque protectrice 5 de la base 8 un mouvement de rotation autour de l'axe longitudinal X par rapport au tube extérieur 1. Ainsi, l'élément de fond 4 et la douille de commande 2 entrent en rotation autour de l'axe longitudinal X par rapport au tube extérieur 1. Chaque tenon de guidage 36 du réceptacle 3 va alors se déplacer le long d'une rainure hélicoïdale 12A et d'une fente longitudinale de guidage 2B. Le réceptacle 3 se déplace ainsi longitudinalement le long de la cartouche 13. On constate donc qu'une rotation relative de la base 8 par rapport à la cartouche 13 provoque un déplacement du réceptacle 3 de raisin de rouge à lèvres PC par rapport au tube extérieur 1 le long de l'axe longitudinal X de la cartouche 13.

Bien entendu, on pourra apporter à l'invention de nombreuses variantes sans sortir du cadre de celle-ci.

L'élément de fond 4 et la douille de commande 2 pourront notamment être venus de matière.

Avantageusement, comme illustré la figure 6, il est prévu un petit bouchon **95** ou un capuchon pour empêcher que des petits corps étrangers ne rentrent dans la cartouche et ne viennent polluer le raisin de rouge à lèvres par l'avant.

## Revendications

1. **Cartouche** (13) tubulaire de produit cosmétique (PC) comprenant une première extrémité longitudinale (P) destinée à permettre l'accès au produit cosmétique (PC) et une seconde extrémité longitudinale (S) opposée par rapport à un axe longitudinal (X), la cartouche (13) comportant en outre :
- un tube extérieur (1) comprenant au moins une rainure hélicoïdale (12A),
- une douille de commande (2) comportant au moins une fente longitudinale de guidage (2B),
- un réceptacle (3) de produit cosmétique (PC) coopérant avec la rainure hélicoïdale (12A) du tube extérieur (1) et la fente longitudinale de guidage (2B) de la douille de commande (2),
- un élément de fond (4) solidaire en rotation de la douille de commande (2),
la cartouche (13) étant configurée pour être accouplée de manière amovible à une base (8) de sorte qu'une rotation relative de la base (8) par rapport à la cartouche (13) provoque un déplacement du réceptacle (3) de produit cosmétique (PC) par rapport au tube extérieur (1) le long d'un axe longitudinal (X) de la cartouche (13), l'élément de fond (4) contribuant à fermer l'accès à la cartouche (13) par la seconde extrémité longitudinale (S) de la cartouche (13), l'élément de fond (4) étant recouvert radialement vers l'extérieur par le tube extérieur (1),
**caractérisée en ce que** l'élément de fond (4) comprend un anneau en matériau ferromagnétique ou un aimant (4B,MB) configuré pour contribuer à fournir une force de rétention entre la cartouche et la base lorsque la cartouche est accouplée sur la base, et **en ce que**
le tube extérieur (1) comporte une pièce d'habillage (11) qui entoure une pièce technique (12) comportant la rainure hélicoïdale (12A).

2. Cartouche (13) selon la revendication 1, dans laquelle l'élément de fond (4) ferme l'accès à la cartouche (13) par la seconde extrémité longitudinale (S) de la cartouche (13).

3. Cartouche (13) selon l'une des revendications 1 à 2, dans lequel un bord radial extérieur de l'élément de fond (4) est en contact direct glissant avec une surface radiale interne du tube extérieur (1).

4. Cartouche (13) selon l'une des revendications 1 à 3, dans laquelle le tube extérieur (1) s'étend sensiblement sur toute une hauteur de la cartouche (13).

5. Cartouche (13) selon l'une des revendications 1 à 4, dans laquelle l'élément de fond (4) est disposé à distance et en retrait de la seconde extrémité longitudinale (S) de la cartouche (13).

6. Cartouche (13) selon l'une des revendications 1 à 5, dans laquelle l'élément de fond (4) comporte une première face en regard du réceptacle (3) de produit cosmétique (PC) et une seconde face longitudinalement opposée, la seconde face comportant un organe d'accouplement (MC, 4B, 47) configuré pour coopérer avec la base (8).

7. Cartouche (13) selon la revendication 6, dans laquelle un élément d'accouplement (6) de la base (8) comprend un organe (67) en forme de clé configuré pour coopérer avec l'organe d'accouplement présentant une partie (47) en forme de serrure de l'élément de fond (4).

8. Cartouche (13) selon l'une des revendications 1 à 7, dans laquelle le produit cosmétique (PC) est un raisin de rouge à lèvres.

9. Cartouche (13) selon l'une des revendications 1 à 8, dans laquelle l'élément de fond (4) présente une face extérieure centrale substantiellement plane.

10. **Dispositif de dispense** (10) de produit cosmétique (PC) comprenant une cartouche (13) selon l'une quelconque des revendications 1 à 9, une base (8) et, de préférence un raisin de rouge à lèvres, la cartouche (13) et la base (8) étant accouplées de manière amovible.

11. Dispositif de dispense (10) selon la revendication 10, dans lequel il est prévu dans la base (8) un aimant permanent (9, MB) ou un anneau en matériau ferromagnétique associé à l'anneau en matériau ferromagnétique ou l'aimant (4B,MB) de l'élément de fond (4) associé pour contribuer à fournir une force de rétention entre la cartouche et la base lorsque la cartouche est accouplée sur la base.

12. Dispositif de dispense (10) selon la revendication 11, dans lequel dans une configuration où la cartouche est assemblée sur la base, un intervalle représentant un entrefer (e) qui sépare une surface supérieure (9B) de l'aimant permanent (9, MB) ou de l'anneau en matériau ferromagnétique de la base (8) et une surface inférieure de l'anneau en matériau ferromagnétique (4M) ou de l'aimant de l'élément de fond (4) associé est inférieur à 0,5 mm et de préférence inférieure à 0,2 mm.

13. Dispositif de dispense (10) selon l'une des revendications 10 à 12, dans lequel la cartouche est conforme à l'une des revendications 7 à 9, dans lequel l'organe de manœuvre (6) de la base (8) est apte à être accouplé avec l'organe d'accouplement (MC, 4B, 47) de l'élément de fond (4) de façon à ce qu'une rotation relative de la base (8) par rapport à la cartouche (13) provoque un déplacement du réceptacle (3) de produit cosmétique (PC) le long d'un axe longitudinal (X) de la cartouche (13).

14. Dispositif de dispense (10) de produit cosmétique selon l'une des revendications 10 à 13, dans lequel le motif codé tridimensionnel de l'organe de manœuvre (6) présente une forme de clé (67), le motif codé tridimensionnel de contrepartie de la contrepartie de manœuvre (4A) présentant une forme de serrure (47).

## Patentansprüche

1. Tubuläre Kartusche (13) für ein kosmetisches Produkt (PC), umfassend ein erstes longitudinales Ende (P) zur Ermöglichung des Zugriffs auf das kosmetische Produkt (PC) und einem zweiten longitudinalen, gegenüber einer Längsachse (X) entgegengesetzten Ende (S), wobei die Kartusche (13) ferner umfasst:
- einen Außentubus (1) umfassend mindestens eine Spiralnut (12A),
- eine Bedienhülse (2) umfassend mindestens einen longitudinalen Führungsschlitz (2B),
- einen Behälter (3) für das kosmetische Produkt (PC), der mit der Spiralnut (12A) des Außentubus (1) und dem longitudinalen Führungsschlitz (2B) der Bedienhülse (2) zusammenwirkt,
- ein Bodenelement (4), das mit der Bedienhülse (2) drehfest verbunden ist,
wobei die Kartusche (13) zur lösbaren Kupplung mit einer Basis (8) konfiguriert ist, sodass eine Relativdrehung der Basis (8) gegenüber der Kartusche (13) eine Verschiebung des Behälters (3) für das kosmetische Produkt (PC) relativ zum Außentubus (1) entlang einer Längsachse (X) der Kartusche (13) bewirkt, das Bodenelement (4) dazu beiträgt, den Zugang zur Kartusche (13) an dem zweiten longitudinalen Ende (S) der Kartusche (13) zu verschließen,
das Bodenelement (4) radial nach außen vom Außentubus (1) überdeckt ist, **dadurch gekennzeichnet, dass** das Bodenelement (4) einen Ring aus ferromagnetischem Material oder einen Magneten (4B, MB) umfasst, der dazu konfiguriert ist, einen Beitrag zur Haltekraft zwischen Kartusche und Basis zu liefern, wenn die Kartusche mit der Basis gekoppelt ist, und dass der Außentubus (1) ein Verkleidungsteil (11) aufweist, das ein technisches Teil mit der Spiralnut (12A) umgibt.

2. Kartusche (13) gemäß Anspruch 1, wobei das Bodenelement (4) den Zugang zur Kartusche (13) an dem zweiten longitudinalen Ende (S) der Kartusche (13) verschließt.

3. Kartusche (13) gemäß einem der Ansprüche 1 bis 2, wobei ein äußerer radialer Rand des Bodenelements (4) in direktem gleitendem Kontakt mit einer inneren radialen Fläche des Außentubus (1) steht.

4. Kartusche (13) gemäß einem der Ansprüche 1 bis 3, wobei der Außentubus (1) sich im Wesentlichen über die gesamte Höhe der Kartusche (13) erstreckt.

5. Kartusche (13) gemäß einem der Ansprüche 1 bis 4, wobei das Bodenelement (4) beabstandet und zurückversetzt von dem zweiten longitudinalen Ende (S) der Kartusche (13) angeordnet ist.

6. Kartusche (13) gemäß einem der Ansprüche 1 bis 5, wobei das Bodenelement (4) eine erste dem Behälter (3) für das kosmetische Produkt (PC) zugewandte Fläche und eine zweite, longitudinal entgegengesetzte Fläche aufweist, wobei die zweite Fläche ein Kupplungsorgan (MC, 4B, 47) aufweist, das zur Zusammenarbeit mit der Basis (8) konfiguriert ist.

7. Kartusche (13) gemäß Anspruch 6, wobei ein Kupplungselement (6) der Basis (8) ein organförmiges Teil (67) in Schlüsselform umfasst, das zur Zusammenarbeit mit dem Kupplungsorgan mit einem am Bodenelement (4) ausgebildeten Teil (47) in Schlossform eingerichtet ist.

8. Kartusche (13) gemäß einem der Ansprüche 1 bis 7, wobei das kosmetische Produkt (PC) eine Lippenstift-Mine ist.

9. Kartusche (13) gemäß einem der Ansprüche 1 bis 8, wobei das Bodenelement (4) eine im Wesentlichen ebene zentrale Außenfläche aufweist.

10. Abgabeeinrichtung (10) für kosmetisches Produkt (PC), umfassend eine Kartusche gemäß einem der Ansprüche 1 bis 9, eine Basis (8) und vorzugsweise eine Lippenstift-Mine, wobei die Kartusche (13) und die Basis (8) lösbar miteinander gekoppelt sind.

11. Abgabeeinrichtung (10) gemäß Anspruch 10, wobei in der Basis (8) ein Permanentmagnet (9, MB) oder ein Ring aus ferromagnetischem Material vorgesehen ist, der mit dem Ring aus ferromagnetischem Material oder dem Magneten (4B, MB) des zugeordneten Bodenelements (4) der Kartusche zusammenwirkt, um einen Beitrag zur Haltekraft zwischen Kartusche und Basis zu liefern, wenn die Kartusche mit der Basis gekoppelt ist.

12. Abgabeeinrichtung (10) gemäß Anspruch 11, wobei in einer Konfiguration, in der die Kartusche auf der Basis montiert ist, ein Zwischenraum, der einen Luftspalt (e) darstellt und eine obere Fläche (9B) des Permanentmagneten (9, MB) oder des Rings aus ferromagnetischem Material der Basis (8) und eine untere Fläche des Rings aus ferromagnetischem Material (4M) oder des Magneten des zugeordneten Bodenelements (4) trennt, weniger als 0,5 mm und vorzugsweise weniger als 0,2 mm beträgt.

13. Abgabeeinrichtung (10) gemäß einem der Ansprüche 10 bis 12, wobei die Kartusche gemäß einem der Ansprüche 7 bis 9 ausgestaltet ist, wobei das Betätigungsorgan (6) der Basis (8) mit dem Kupplungsorgan (MC, 4B, 47) des Bodenelements (4) kuppelbar ist, sodass eine Relativdrehung der Basis (8) gegenüber der Kartusche (13) eine Verschiebung des Behälters (3) für kosmetisches Produkt (PC) entlang einer Längsachse (X) der Kartusche (13) bewirkt.

14. Abgabeeinrichtung (10) für kosmetisches Produkt gemäß einem der Ansprüche 10 bis 13, wobei das dreidimensionale Codemuster des Betätigungsorgans (6) eine Schlüsselform (67) aufweist, das dreidimensionale Codemuster des Betätigungsgegenstücks (4A) eine Schlossform (47) aufweist.

## Claims

1. A tubular cosmetic product (CP) **cartridge** (13) comprising a first longitudinal end (P) intended to allow access to the cosmetic product (CP) and a second longitudinal end (S) opposite with respect to a longitudinal axis (X), the cartridge (13) further comprising:
- an external tube (1) comprising at least one helical groove (12A),
- a control bushing (2) including at least one longitudinal guide slot (2B),
- a cosmetic product (CP) receptacle (3) cooperating with the helical groove (12A) of the external tube (1) and the longitudinal guide slot (2B) of the control bushing (2),
- a bottom element (4) rotatably integral with the control bushing (2),
the cartridge (13) being configured to be removably mated to a base (8) such that a relative rotation of the base (8) relative to the cartridge (13) causes displacement of the cosmetic product (CP) receptacle (3) relative to the external tube (1) along a longitudinal axis (X) of the cartridge (13), the bottom element (4) contributing to closing access to the cartridge (13) by the second longitudinal end (S) of the cartridge (13), the bottom element (4) being radially outwardly covered by the external tube (1), **characterised in that** the bottom element (4) comprises a ring of ferromagnetic material or a magnet (4B,MB) configured to contribute to providing a retention force between the cartridge and the base when the cartridge is mated to the base, and **in that** the external tube (1) includes a lining part (11) that surrounds a technical part (12) including the helical groove (12A).

2. The cartridge (13) according to claim 1, wherein the bottom element (4) closes access to the cartridge (13) by the second longitudinal end (S) of the cartridge (13).

3. The cartridge (13) according to any one of claims 1 to 2, wherein an external radial edge of the bottom element (4) directly slidably contacts an inner radial surface of the external tube (1).

4. The cartridge (13) according to any one of claims 1 to 3, wherein the external tube (1) extends substantially over an entire height of the cartridge (13).

5. The cartridge (13) according to any one of claims 1 to 4, wherein the bottom element (4) is disposed remotely and recessed from the second longitudinal end (S) of the cartridge (13).

6. The cartridge (13) according to one of claims 1 to 5, wherein the bottom element (4) includes a first face facing the cosmetic product (CP) receptacle (3) and a second face longitudinally opposite thereto, the second face including a mating member (MC, 4B, 47) configured to cooperate with the base (8).

7. The cartridge (13) according to claim 6, wherein a mating element (6) of the base (8) comprises a key-shaped member (67) configured to cooperate with the mating member having a lock-shaped section (47) of the bottom element (4).

8. The cartridge (13) according to one of claims 1 to 7, wherein the cosmetic product (CP) is a lipstick bullet.

9. The cartridge (13) according to one of claims 1 to 8, wherein the bottom element (4) has a substantially planar central external face.

10. **A device for dispensing** (10) cosmetic product (CP) comprising a cartridge (13) according to any one of claims 1 to 9, a base (8) and, preferably, a lipstick bullet, the cartridge (13) and the base (8) being removably mated.

11. The dispensing device (10) according to claim 10, wherein a permanent magnet (9,MB) or a ring of ferromagnetic material associated with the ring of ferromagnetic material or the magnet (4B,MB) of the bottom element (4) associated therewith is provided in the base (8) to contribute to providing a retention force between the cartridge and the base when the cartridge is mated on the base.

12. The dispensing device (10) according to claim 11, wherein in a configuration wherein the cartridge is assembled to the base, an interval representing an air gap (e) that separates an upper surface (9B) of the permanent magnet (9, MB) or the ring of ferromagnetic material of the base (8) from a lower surface of the ring of ferromagnetic material (4M) or the magnet of the bottom element (4) associated therewith is less than 0.5 mm and preferably less than 0.2 mm.

13. The dispensing device (10) according to one of claims 10 to 12, wherein the cartridge is in accordance with one of claims 7 to 9, wherein the manoeuvring member (6) for the base (8) is capable of being mated with the mating member (MC, 4B, 47) of the bottom element (4) so that a relative rotation of the base (8) relative to the cartridge (13) causes displacement of the cosmetic product (CP) receptacle (3) along a longitudinal axis (X) of the cartridge (13).

14. The device for dispensing (10) cosmetic product (CP) according to any one of claims 10 to 13, wherein the three-dimensional coded pattern of the manoeuvring member (6) has a key shape (67), the counterpart three-dimensional coded pattern of the manoeuvring counterpart (4A) having a lock shape (47).
